# EUROPÄISCHE PATENTSCHRIFT

(11) **EP 1 362 787 B1**
(45) Veröffentlichungstag und Bekanntmachung des Hinweises auf die Patenterteilung: **26.07.2006**
(21) Anmeldenummer: 03010024.2
(22) Anmeldetag: 02.05.2003
(51) Int. Cl.: B65B 1/28, B65B 39/04, B65B 1/12

(54) **Verfahren und Vorrichtung zum Befüllen eines Sackes mit Luftabsaugung**
Method and apparatus for filling bags with means for air extraction
Procédé et appareil pour remplir des sacs muni de moyens d'extraction d'air

(30) Priorität: 15.05.2002 DE 10221567
(43) Veröffentlichungstag der Anmeldung: 19.11.2003
(73) Patentinhaber: CHRONOS RICHARDSON GmbH, D-53773 Hennef (DE)
(72) Erfinder: Schlösser, Werner, 53773 Hennef (DE)
(74) Vertreter: Neumann, Ernst Dieter

(56) Entgegenhaltungen:
- DE-A- 2 553 879
- US-A- 2 142 990
- US-A- 2 985 201
- US-A- 3 586 066
- US-A- 4 185 669
- US-A- 5 581 984
- US-A- 5 988 234

## Beschreibung

Die Erfindung betrifft ein Verfahren zum Befüllen von Säcken mit schüttfähigem, insbesondere pulverigem Material, mittels einer Dosiervorrichtung mit einem in den Sack eintauchbaren, vertikalen Füllrohr sowie eine Dosiervorrichtung für schüttfähiges, insbesondere pulveriges Material mit einem vertikalen Füllrohr, das ein steuerbares Verschlußorgan am unteren Ende des Füllrohres aufweist, mit dem das Füllrohr zu öffnen und zu schließen ist. Das Füllrohr ist hierbei mit seinem oberen Ende an einem Aufgabetrichter angeordnet. Das Verschlußorgan umfaßt einen in Richtung des vertikalen Füllrohres verstellbaren Verschließkonus, der in einer Öffnungsstellung einen Ringspalt am unteren Ende des Füllrohes freigibt und in einer Schließstellung mit seiner Konusfläche an einer Ringfläche oder Ringkante am unteren Ende des Füllrohres anliegt. Der Verschließkegel kann dabei unmittelbar an einer koaxial einliegenden drehend antreibbaren Förderschnecke befestigt sein.

Ein Verfahren und eine Vorrichtung dieser Art sind aus der DE 199 62 475 C2 bekannt.

Beim Befüllen von Säcken mit schüttfähigem Material ist einerseits ein schnelles Befüllen der Säcke erwünscht, um die Kapazität einer Abfüllanlage zu steigern, andererseits ist eine genaue Dosierung erforderlich, da Füllmengen unter Sollwert unzulässig sind und Füllmengen mit zu großer Streuung über dem Sollwert unwirtschaftlich sind. Die beiden Forderungen nach schnellem Befüllen einerseits und genauer Dosierung andererseits stehen im Gegensatz zueinander, da ersteres einen großen Mengenstrom und letzteres einen kleinen Mengenstrom bedingt. Daher werden die zu befüllenden Säcke bis zu einer bestimmten Füllmenge von 90 bis 95 % der Sollmenge schnell mit einem großen Mengenstrom befüllt, wobei die Streuung des erzielten Ergebnisses relativ groß sein darf, und anschließend mit einem kleinen Mengenstrom eine genaue Befüllung sichergestellt, die nur wenige Prozentpunkte oberhalb der Sollmenge liegt.

Ein Problem bei bisherigen Befülltechniken besteht darin, daß pulverige Materialien sich während des Befüllvorgangs mit Luft anreichern, wobei dies auf selbsttätige Art auf dem Weg vom Bunker über eine Wägevorrichtung in den Aufgabetrichter erfolgt, insbesondere wenn im Aufgabetrichter ein Rührwerk eingesetzt ist, das die Fließfähigkeit erhalten soll. Dies zwingt in nachteiliger Weise dazu, das im Sack stehende abgemessene Material vor dem Verschließen des Sackes entlüften zu müssen. Entlüftungssonden für diesen Zweck sind beispielsweise aus der DE 34 14 218 C2 bekannt. Beim Entlüftungsvorgang reduziert sich das Volumen des eingefüllten Materials, so daß eine überlange Sackfahne entsteht, die vor dem Verschließen des Sakkes zunächst gekürzt werden muß.

Aus der US 2 985 201 A ist eine Vorrichtung und ein Verfahren zum Entgasen vn Massen kleiner Partikel wie Pulvern oder Stäuben bekannt. Die Vorrichtung umfaßt ein vertikales Gehäuserohr mit einliegender antreibbarer Förderschnecke, in dem eine Mehrzahl von Siebzylindern koaxial zum Gehäuserohr einliegt. Der Ringraum zwischen dem Gehäuserohr und den Siebzylindern ist über einen Stutzen im Gehäuserohr mit einer Vakuumpumpe verbindbar. Die untenliegende Austrittsöffnung aus dem Gehäuserohr ist ständig geöffnet.

Aus der DE 25 53 879 A1 ist eine Packmaschine zum Füllen von schüttfähigem Gut in einen Behälter bekannt, die in luftdichtes vertikales Packrohr und im Abstand von diesem ein mindestens teilweise poröses Innenrohr unter Ausbildung eines Ringraumes hat, der einen Sauganschluß zum Anschließen an eine Saugzugquelle und einen Druckanschluß zum Anschluß an eine Druckmediumquelle hat. Innerhalb des Packrohres befindet sich eine antreibbare Packschnecke. Das Packrohr ist unten ständig offen.

Hiervon ausgehend ist es Aufgabe der vorliegenden Erfindung, ein Verfahren zum Befüllen eines Sackes mit Mitteln der eingangs genannten Art bereitzustellen, das ein Entlüften des im Sack stehenden abgemessenen Materials entbehrlich macht. Die Lösung hierfür besteht in einem Verfahren, bei dem zumindest vor dem Befüllen bei geschlossenem Verschlußorgan aus dem Material oberhalb des Verschlußorgans über die Innenseite des Füllrohres Luft abgesaugt wird. Hiermit findet ein Entlüften des Materials unmittelbar vor dem Ausfließen des Materials aus dem Füllrohr statt, wobei sich dieses anschließend nicht mehr mit Luft anreichern kann. Hierbei ist zu berücksichtigen, daß das Füllrohr bereits in die Sacköffnung eingetaucht ist oder unmittelbar oberhalb der Sacköffnung endet. Das Entlüften soll bereits vor dem Öffnen des Verschließorgans erfolgen und kann während des Ausfließens des Materials aus dem Füllrohr fortgesetzt werden. Dies gilt insbesondere für den Vorgang der Grobdosierung und einen gegebenenfalls folgenden mittelgroben Materialstrom.

Während der anschließenden Feindosierung kann nach einer bevorzugten Ausführungsform über die Innenseite des Füllrohres Luft in das Material eingeleitet werden, um die Fließfähigkeit zu erhöhen. Da hierbei nur noch absolut geringe Mengen an Material zugeführt werden, ist auch der Luftanteil entsprechend vernachlässigbar. Dies bedeutet, daß ein Entlüften dieses geringen Luftanteils anschließend nicht mehr erfolgen muß.

In äußerst vorteilhafter Weise lassen sich mit dem erfindungsgemäßen Verfahren kleinere Säcke für eine bestimmte Füllmenge verwenden, die auf das kompakte luftarme Volumen des Materials abgestellt bzw. zugeschnitten sind. Hiermit ergibt sich ein entsprechender Kostenvorteil beim Einkauf der Säcke. Das Kürzen von zunächst überdimensionierten Säcken nach dem Entlüften entfällt dementsprechend, so daß eine weitere Einsparung im Hinblick auf die Schneidvorrichtung und die Kosten des Schneidvorganges wirksam wird. Die Standfestigkeit der mit luftarmem Material befüllten Säcke ist von Anfang an verbessert, so daß sie freistehend auf einem Transportband einer Verschließ- oder Versiegelungsvorrichtung zugeführt werden können. Gleichfalls ist die Stapelfähigkeit aufgrund des dichteren luftarmen Materials verbessert.

Eine erfindungsgemäße Vorrichtung zeichnet sich dadurch aus, daß das Füllrohr ein Außenrohr und ein Siebrohr umfaßt, die koaxial ineinander liegen, wobei der Ringraum zwischen Außenrohr und Siebrohr mit steuerbaren Luftabsaugmitteln verbunden ist, die zumindest bei geschlossenem Verschlußorgan einsetzbar sind. Ergänzend kann der Ringraum zwischen Außenrohr und Siebrohr mit steuerbaren Luftzufuhrmitteln verbunden sein. Das Siebrohr soll hierbei nahe am Austritt des Verschlußorgans angeordnet und wirksam sein, wobei es sich über die ganze Länge des Füllrohres oder aber auch nur über einen Teil der Länge erstrecken kann. In letzterem Fall kann das Siebrohr durch ein geschlossenes Innenrohr axial ergänzt werden. Die Luftabsaugung bzw. die Luftaufgabe findet bevorzugt in Ringraum zwischen Außenrohr und Innenrohr statt. In einer vorteilhaften Ausführung ist vorgesehen, daß das Siebrohr unmittelbar oberhalb des Verschlußorgans liegt und sich an das Siebrohr oben ein Innenrohr mit etwa gleichem Durchmesser anschließt. Weiterhin ist vorgesehen, daß das Siebrohr aus mehreren Lagen von Drahtgeflecht besteht. Hierbei ist vorgesehen, daß die Maschengröße der Lagen von Drahtgeflecht von innen nach außen zunimmt und daß die Maschengröße der inneren Lage einen Mindestwert von 1 µm hat und insbesondere zwischen 1 und 5 µm beträgt. Darüber hinaus ist vorgesehen, daß das Siebrohr mittels Distanzringen im Außenrohr gehalten ist, die axiale Durchbrüche aufweisen. Zwischen dem Siebrohr und dem Außenrohr können axiale Stützkörper für das Siebrohr liegen. Weiterhin ist vorgesehen, daß das Verschlußorgan einen Verschließkonus mit nach oben weisender Konusfläche umfaßt, der gegen einen am unteren Ende des Füllrohres angebrachten Abschlußring höhenverstellbar anliegt. Wie erwähnt, ist innerhalb des Füllrohres eine Förderschnecke angeordnet, wobei der Verschließkonus auf der Oberfläche eine Beschaufelung trägt. Hiermit kann eine Feindosierung durch drehendes Antreiben des Verschließkonus bewirkt werden.

Ein bevorzugtes Ausführungsbeispiel der Erfindung ist in der Zeichnung dargestellt. Ein Füllrohr 11 mit vertikaler Achse A hat am oberen Ende Anflanschmittel 12 und am unteren Ende ein Verschlußorgan 13. Die Anflanschmittel 12 bestehen aus einem Stutzen 14, einem Flansch 15 und einer Abdichtplatte 16. Stutzen 14 und Abdichtplatte 16 bilden eine Trichterfläche 17. Flanschplatte 15 und Abdichtplatte 16 können gemeinsam an einem Aufgabetrichter angeschraubt werden. In den Stutzen 14 ist eine Gewindebuchse 19 eingesetzt, die mit Sicherungsstiften 20 verdrehsicher im Stutzen 14 fixiert ist. Auf ein Außenrohr 21 des Füllrohres 11 ist eine Gewindebuchse 18 aufgesetzt, die in die Gewindebuchse 19 eingeschraubt ist. In das Außenrohr 21 ist ein Innenrohr 22 eingesetzt, das kürzer ist als das Außenrohr 21. Das Innenrohr 22 ist im Außenrohr 21 mittels Zentrierringen 23, 24 zentriert. Die Zentrierringe haben jeweils axiale Durchbrechungen 25, 26 in gleichmäßiger Umfangsverteilung. Das Innenrohr 22 trägt am oberen Ende einen Anschlußring 29 und am unteren Ende einen Anschlußring 30. Zwischen dem Innenrohr 22 und dem Verschlußorgan 13 erstreckt sich im Außenrohr 21 ein erfindungsgemäßes Siebrohr 28 von etwa gleichem Durchmesser wie das Innenrohr 22. Das Siebrohr 28 ist zwischen einem oberen Anschlußring 31 und einem unteren Anschlußring 32 gehalten, die mit dem Außenrohr 21 Ringspalte 33 und 34 bilden. Das Siebrohr 28 wird durch umfangsverteilte Druckstäbe 35, 36, die zwischen den Anschlußringen 31, 32 eingesetzt sind, im Außenrohr 21 zentriert und axial entlastet. Mittels eines Abschlußringes 27, der im Außenrohr 21 zentriert einsitzt und der Teil des Verschlußorgans ist, werden das Innenrohr 22 und das Siebrohr 28 beim Einschrauben der Gewindebuchse 18 axial in die Gewindebuchse 19 gegen den Stutzen 14 verspannt. Hierbei sind zwischen dem Stutzen 14 und dem Anschlußring 29, zwischen den Anschlußringen 30 und 31 und zwischen dem Anschlußring 32 und dem Abschlußring 27 jeweils Dichtungen 45, 46 und 47 eingelegt. Im Abschlußring 27 sitzt ein mehrteiliger Verschlußkonus 37 mit nach oben weisender Konusfläche ein, der eine Dichtung 48 trägt, die unmittelbar gegen den Ring 27 anliegt. Aus seiner Konusoberfläche weist der Konus 37 eine Beschaufelung 39 auf. Der mehrteilige Konus 37 umfaßt einen unteren Haltezapfen 40, eine Haltescheibe 41, einen Sicherungssplint 42 und eine Abdeckscheibe 43 für den Sicherungssplint 42. Der Konus 37 ist fest mit einer Förderschnecke 44 verbunden, die drehend antreibbar und axial verstellbar im Füllrohr 11 gehalten ist. Die Förderschnecke 44 ist oben abgebrochen dargestellt. Das Füllrohr 11 ist im Bereich des Innenrohres 22 und des Außenrohres 21 unterbrochen dargestellt. Durch Absenken des Verschlußkonus 37 mittels der Förderschnecke 44 wird ein Ringspalt am unteren Ende des Füllrohrs 11 geöffnet, durch den Material ausfließen kann. Durch Drehen des Antreiben der Förderschnecke 44 wird dabei das Material feindosierbar gefördert. In den Stutzen 14 ist ein Luftabsaugstutzen 38 radial eingesetzt. Bereits vor dem Öffnen und/oder während des drehenden Antreibens der Förderschnecke 44 wird Luft über den inneren Ringraum zwischen Siebrohr 28 und Innenrohr 22 einerseits und Außenrohr 21 andererseits abgesaugt. In einer späten Phase der Feindosierung kann Luft durch Druckaufgabe zugeführt werden.

## Patentansprüche

1. Verfahren zum Befüllen eines Sackes mit schüttfähigem, insbesondere pulverigem Material, mittels einer Dosiervorrichtung mit einem in den Sack eintauchbaren vertikalen Füllrohr (11), das Anflanschmittel (12) am oberen Ende und ein steuerbares Verschlußorgan (13) am unteren Ende des Füllrohres aufweist, mit dem das Füllrohr zu öffnen und zu schließen ist,
**dadurch gekennzeichnet,**
**daß** aus dem Material oberhalb des Verschlußorgans (13) über die Innenseite des Füllrohres (11) zumindest vor dem Befüllen bei geschlossenem Verschlußorgan Luft abgesaugt wird.

2. Verfahren nach Anspruch 1,
**dadurch gekennzeichnet,**
**daß** beim Befüllen bei geöffnetem Verschlußorgan (13) zeitweise über die Innenseite des Füllrohres (11) Luft ins Material eingebracht wird.

3. Dosiervorrichtung für schüttfähiges, insbesondere pulveriges Material, mit einem vertikalen Füllrohr mit Anflanschmitteln (12) zum Befestigen an einem Aufgabetrichter und einem steuerbaren Verschlußorgan (13) am unteren Ende des Füllrohres (11), mit dem das Füllrohr zu öffnen und zu schließen ist,
**dadurch gekennzeichnet,**
**daß** das Füllrohr (11) ein Außenrohr (21) und ein Siebrohr (28) umfaßt, die koaxial ineinander liegen, wobei der Ringraum zwischen Außenrohr (21) und Siebrohr (28) mit Luftabsaugmitteln verbunden ist, die zumindest bei geschlossenem Verschlußorgan einsetzbar sind.

4. Dosiervorrichtung nach Anspruch 3,
**dadurch gekennzeichnet,**
**daß** der Ringraum zwischen Außenrohr (21) und Siebrohr (28) mit Luftzufuhrmitteln verbunden ist.

5. Dosiervorrichtung nach einem der Ansprüche 3 oder 4,
**dadurch gekennzeichnet,**
**daß** das Siebrohr (28) unmittelbar oberhalb des Verschlußorgans (13) liegt und sich an das Siebrohr oben ein Innenrohr (22) mit etwa gleichem Durchmesser anschließt.

6. Dosiervorrichtung nach einem der Ansprüche 3 bis 5,
**dadurch gekennzeichnet,**
**daß** das Siebrohr (28) aus mehreren Lagen von Drahtgeflecht besteht.

7. Dosiervorrichtung nach Anspruch 6,
**dadurch gekennzeichnet,**
**daß** die Maschengröße der Lagen von Drahtgeflecht von innen nach außen zunimmt.

8. Dosiervorrichtung nach Anspruch 7,
**dadurch gekennzeichnet,**
**daß** die Maschengröße der inneren Lage mindestens 1 µm beträgt, und insbesondere zwischen 1 und 5 µm liegt.

9. Dosiervorrichtung nach einem der Ansprüche 3 bis 8,
daß das Siebrohr (28) mittels Distanzringen (31, 32) im Außenrohr (21) gehalten ist, die axiale Durchbrüche (33, 34) aufweisen.

10. Dosiervorrichtung nach einem der Ansprüche 3 bis 9,
**dadurch gekennzeichnet,**
**daß** zwischen Siebrohr (28) und Außenrohr (21) axiale Stützkörper (35, 36) für das Siebrohr liegen.

11. Dosiervorrichtung nach einem der Ansprüche 3 bis 10,
**dadurch gekennzeichnet,**
**daß** innerhalb des Füllrohres (11) eine Förderschnecke (44) angeordnet ist.

12. Dosiervorrichtung nach einem der Ansprüche 3 bis 11,
**dadurch gekennzeichnet,**
**daß** das Verschlußorgan (13) einen Verschließkonus (37) mit nach oben weisender Konusfläche umfaßt, der gegen einen am unteren Ende des Füllrohres (11) angebrachten Abschlußring (27) höhenverstellbar anliegt.

13. Dosiervorrichtung nach einem der Ansprüche 11 oder 12,
**dadurch gekennzeichnet,**
**daß** der Verschließkonus (37) mit der Förderschnecke (44) fest verbunden ist.

14. Dosiervorrichtung nach einem der Ansprüche 12 oder 13,
**dadurch gekennzeichnet,**
**daß** der Verschließkonus (37) auf der Konusfläche eine Beschaufelung (39) trägt.

## Claims

1. A method of filling a bag with a pourable, more particularly a powdery material, by means of a metering device with a vertical filler pipe (11) which can be introduced into the bag and which comprises flanging means (12) at its upper end and a controllable closing element (13) at its lower end with the help of which the filler pipe can be opened and closed,
**characterised in**
**that**, at least prior to filling the bag, air is extracted from the material above the closing element (13) via the inside of the filler pipe (11), with the closing element being in a closed condition.

2. A method according to claim 1,
**characterised in**
**that**, during the filling operation, with the closing element (13) being in the open condition, air is temporarily introduced into the material via the inside of the filler tube (11).

3. A metering device for pourable, more particularly powdery material, having a vertical filler pipe with flanging means (12) for being fixed to a feeding funnel, and with a controllable closing element (13) at the lower end of the filler pipe (11), by means of which the filler pipe can be opened and closed,
**characterised in**
**that** the filler pipe (11) comprises an outer pipe (21) and a sieving pipe (28) which are positioned coaxially inside one another, wherein the annular chamber between the outer pipe (21) and the sieving pipe (28) is connected to air extraction means which can be used at least when the closing element is in the closed condition.

4. A metering device according to claim 3,
**characterised in**
**that** the annular chamber between the outer pipe (21) and the sieving pipe (28) is connected to air supplying means.

5. A metering device according to any one of claims 3 or 4,
**characterised in**
**that** the sieving pipe (28) is positioned directly above the closing element (13) and that an inner pipe (22) with approximately the same diameter adjoins the upper end of the sieving pipe.

6. A metering device according to any one of claims 3 to 5,
**characterised in**
**that** the sieving pipe (28) consists of a plurality of layers of wire mesh.

7. A metering device according to claim 6,
**characterised in**
**that** the mesh size of the layers of wire mesh increases from the inside to the outside.

8. A metering device according to claim 7,
**characterised in**
**that** the mesh size of the inner layers amounts to at least 1 µm, more particularly to a value ranging between 1 and 5 µm.

9. A metering device according to any one of claims 3 to 8,
**characterised in**
**that** the sieving pipe (28) is held by spacing rings (31, 32) in the outer pipe (21), which spacing rings (31, 32) comprise axial apertures (33, 34).

10. A metering device according to any one of claims 3 to 9,
**characterised in**
**that** between the sieving pipe (28) and the outer pipe (21) there are positioned axial supporting members (35,36) for the sieving pipe.

11. A metering device according to any one of claims 3 to 10,
**characterised in**
**that** inside the filler pipe (11) there is arranged a conveyor worm (44).

12. A metering device according to any one of claims 3 to 11,
**characterised in**
**that** the closing element (13) comprises a closing cone (37) with an upwardly pointing conical face, the closing cone (37) height adjustably abutting a terminating ring (27) attached to the lower end of the filler pipe (11).

13. A metering device according to any one of claims 11 or 12,
**characterised in**
**that** the closing cone (37) is firmly connected to the conveyor worm (44).

14. A metering device according to any one of claims 12 or 13,
**characterised in**
**that** the closing cone (37) carries blades (39) on its conical face.

## Revendications

1. Procédé de remplissage d'un sac avec une matière versable, notamment pulvérulente au moyen d'un dispositif de dosage avec un tube de remplissage (11) pouvant être plongé dans le sac, qui comporte sur son extrémité supérieure des moyens de bridage (12) et sur l'extrémité inférieure du tube de remplissage un organe de fermeture contrôlable (13), permettant d'ouvrir et de fermer le tube de remplissage
**caractérisé en ce que**
on aspire de l'air hors de la matière au-dessus de l'organe de fermeture (13) par l'intermédiaire de la face interne du tube de remplissage (11), au moins avant le remplissage, alors que l'organe de fermeture est fermé.

2. Procédé selon la revendication 1,
**caractérisé en ce que**
lors du remplissage, on introduit par intermittence de l'air dans la matière, par l'intermédiaire de la face interne du tube de remplissage (11), l'organe de fermeture (13) étant ouvert.

3. Dispositif de dosage de matière versable, notamment pulvérulente, avec un tube de remplissage vertical avec des moyens de bridage (12) pour la fixation sur une trémie de distribution et avec un organe de fermeture contrôlable (13) sur l'extrémité inférieure du tube de remplissage (11), permettant d'ouvrir et de fermer le tube de remplissage,
**caractérisé en ce que**
le tube de remplissage (11) comporte un tube extérieur (21) et une crépine (28) qui sont situés l'un dans l'autre de façon coaxiale, l'espace annulaire entre le tube extérieur (21) et la crépine (28) étant relié à des moyens d'aspiration d'air, qui sont utilisables au moins lorsque l'organe de fermeture est fermé.

4. Dispositif de dosage selon la revendication 3,
**caractérisé en ce que**
l'espace annulaire entre le tube extérieur (21) et la crépine (28) est relié à des moyens d'alimentation d'air.

5. Dispositif de dosage selon l'une quelconque des revendications 3 ou 4,
**caractérisé en ce que**
la crépine (28) se situe directement au-dessus de l'organe de fermeture (13) et **en ce qu'**un tube interne (22) de diamètre approximativement identique se raccorde sur la crépine.

6. Dispositif de dosage selon l'une quelconque des revendications 3 à 5,
**caractérisé en ce que** la crépine (28) est constituée de plusieurs couches de treillis en fil.

7. Dispositif de dosage selon la revendication 6,
**caractérisé en ce que**
la grandeur des mailles des couches de treillis en fil augmente de l'intérieur vers l'extérieur.

8. Dispositif de dosage selon la revendication 7,
**caractérisé en ce que**
la grandeur des mailles de la couche interne est d'au moins 1 µm et se situe notamment entre 1 et 5 µm.

9. Dispositif de dosage selon l'une quelconque des revendications 3 à 8,
**caractérisé en ce que**
la crépine (28) est maintenue dans le tube extérieur (21) par des bagues d'écartement (31, 32) qui comportent des jours axiaux (33, 34).

10. Dispositif de dosage selon l'une quelconque des revendications 3 à 9,
**caractérisé en ce que**
des corps d'appui axiaux (35, 36) pour la crépine se situent entre la crépine (28) et le tube extérieur (21).

11. Dispositif de dosage selon l'une quelconque des revendications 3 à 10,
**caractérisé en ce que**
une vis de transport (44) est disposée à l'intérieur du tube de remplissage (11).

12. Dispositif de dosage selon l'une quelconque des revendications 3 à 11,
**caractérisé en ce que**
l'organe de fermeture (13) comprend un cône de fermeture (37) avec une surface conique dirigée vers le haut, qui s'applique de façon réglable en hauteur sur un anneau obturateur (27) monté sur l'extrémité inférieure du tube de remplissage (11).

13. Dispositif de dosage selon l'une quelconque des revendications 11 ou 12,
**caractérisé en ce que**
le cône de fermeture (37) est fixement relié à la vis de transport (44).

14. Dispositif de dosage selon l'une quelconque des revendications 12 ou 13,
**caractérisé en ce que**
le cône de fermeture (37) porte un aubage (39) sur la surface conique.
